# FASCICULE DE BREVET EUROPEEN

(11) **EP 3 929 522 B1**
(45) Date de publication et mention de la délivrance du brevet: **15.02.2023**
(21) Numéro de dépôt: 21176007.9
(22) Date de dépôt: 26.05.2021
(51) Int. Cl.: F41A 23/56, F41G 5/16, F41G 5/24

(54) **DISPOSITIF DE POINTAGE POUR UN SYSTÈME D'ARME COMPRENANT UNE ARME SOLIDAIRE D'UN CHÂSSIS ET PROCÉDÉ METTANT EN OEUVRE UN TEL DISPOSITIF**
ZIELVORRICHTUNG FÜR EIN WAFFENSYSTEM, DIE EINE AN EINEM RAHMEN BEFESTIGTE WAFFE UMFASST, UND VERFAHREN ZUR VERWENDUNG EINER SOLCHEN VORRICHTUNG
POINTING DEVICE FOR A WEAPON SYSTEM COMPRISING A WEAPON SECURED TO A FRAME AND METHOD IMPLEMENTING SUCH A DEVICE

(30) Priorité: 26.06.2020 FR 2006650
(43) Date de publication de la demande: 29.12.2021
(73) Titulaire: NEXTER Systems, 78034 Versailles Cedex (FR)
(72) Inventeur: SIBOTTIER, Olivier, 18023 Bourges (FR); BUSSE, Julien, 18023 Bourges (FR)
(74) Mandataire: Cabinet Chaillot

(56) Documents cités:
- KR-A- 20110 100 959
- US-A1- 2015 174 979
- US-B1- 9 886 040
- CHRISTOPHER F FOSS: "Roll out: mapping the appetite for wheeled artillery", JANE'S INTERNATIONAL DEFENCE REVIEW, JANE'S INFORMATION GROUP, COULSDON, SURREY, GB, vol. 47, no. 7, 1 juillet 2014 (2014-07-01), pages 36-39, 41, XP001591319, ISSN: 1476-2129

## Description

Le domaine technique de l'invention est celui des procédés de pointage automatique pour systèmes d'armes et en particulier pour les pièces d'artillerie.

Les pièces d'artillerie mobiles ont une amplitude de pointage qui est limitée par un gabarit physique ou logiciel. Ce gabarit est fixé par des limites mécaniques du pointage mais aussi par des limites logicielles qui permettent de garantir la stabilité de la pièce lors de l'impulsion provoquée par un tir à charge maximale.

Le gabarit de pointage nominal est adapté pour des pointages et des tirs dans des conditions nominales, c'est à dire sur un sol sensiblement horizontal. Lorsque le système d'arme (la pièce d'artillerie) est mis en batterie sur un sol en pente, par exemple en dévers, le tir selon des angles de pointage situés aux bornes du gabarit nominal peut entraîner la déstabilisation du système d'arme du fait de la modification du polygone de sustentation de celui-ci dû au dévers, ou bien l'impossibilité physique de pointer sur une coordonnée souhaitée du fait d'interférences mécaniques.

Le gabarit de pointage admissible dans des conditions de dévers ou de pente est de ce fait plus réduit que le gabarit de pointage nominal. Ces limitations obligent alors à replier le système d'arme pour le déplacer sur une autre position géographique plus propice, prolongeant encore le délai de mise en action du système d'arme.

La demande de brevet US 2015/0174979 A1 décrit un exemple d'une telle pièce d'artillerie mobile souffrant du problème ci-dessus.

La demande de brevet KR 2011 0100959 A aborde le problème que posent des conditions de dévers ou de pente, mais propose comme solution un dispositif de compensation essentiellement mécanique de ces conditions de dévers ou de pente.

L'invention propose un procédé de pointage permettant de prédire la compatibilité d'une position opérationnelle avec le gabarit de pointage d'un système d'arme et en particulier d'une pièce d'artillerie.

Ainsi, l'invention a pour objet un procédé de pointage pour un système d'arme comprenant une arme solidaire d'un châssis, le système d'arme comportant un dispositif de pointage de l'arme comprenant un moyen de navigation permettant de déterminer la position et l'orientation d'un repère lié au châssis par rapport à un repère fixe, ainsi que des moyens moteurs permettant le pointage en site et en gisement de l'arme et des moyens de mesure angulaire permettant de connaître les angles de pointage de l'arme par rapport au châssis, le dispositif de pointage comportant un calculateur relié aux moyens de mesure angulaire et au moyen de navigation, le calculateur ayant en mémoire interne un gabarit de tir nominal défini par les consignes de pointages en site et gisement extrêmes possibles pour l'arme, donc les directions de tir extrêmes possibles correspondant à un tir à charge maximale, dans le repère lié au châssis, lorsque celui-ci se trouve en position de tir sur un sol horizontal, procédé caractérisé en ce que, lorsque le châssis se trouve en position de tir sur le terrain :
- on détermine une matrice de transfert permettant de faire passer des consignes exprimées dans le repère fixe à des consignes exprimées dans le repère du châssis ;
- on convertit les limites du gabarit de tir nominal de façon à déterminer un gabarit de tir transformé qui est délimité par les directions de tir extrêmes possibles dans le repère du châssis lorsque celui-ci est en position de tir sur le terrain ;
- on détermine le gabarit de tir opérationnel pour le pointage qui est défini comme l'intersection géométrique du gabarit de tir nominal et du gabarit de tir transformé.

Selon un mode de réalisation, la conversion du gabarit de tir nominal en gabarit de tir transformé pourra être effectuée en lui appliquant la matrice de transfert.

Selon un autre mode de réalisation, la conversion du gabarit de tir nominal en gabarit de tir transformé pourra être effectuée en mettant en oeuvre des abaques associés à différentes plages d'angles de tangage et de roulis du châssis par rapport au repère fixe.

Selon une autre caractéristique de l'invention, après réception d'une consigne de pointage exprimée dans le repère fixe, on pourra la convertir dans le repère du châssis et on vérifiera que la consigne ainsi convertie se positionne dans le gabarit de tir opérationnel, on autorisera le tir si cette condition est vérifiée et on l'interdira si cette condition n'est pas vérifiée.

Avantageusement, on pourra faire apparaître sur une interface le contour du gabarit de tir opérationnel et éventuellement la consigne de pointage.

L'invention a également pour objet un dispositif de pointage d'un système d'arme comprenant une arme solidaire d'un châssis mettant en oeuvre le procédé de pointage selon une des caractéristiques précédente, dispositif de pointage comportant un moyen de navigation permettant de déterminer la position et l'orientation d'un repère lié au châssis par rapport à un repère fixe, ainsi que des moyens moteurs permettant le pointage en site et en gisement de l'arme et des moyens de mesure angulaire permettant de connaître les angles de pointage de l'arme par rapport au châssis, le dispositif de pointage comportant un calculateur relié aux moyens de mesure angulaire et au moyen de navigation, le calculateur ayant en mémoire interne un gabarit de tir nominal défini par les consignes de pointages en site et gisement extrêmes possibles pour le système d'arme, donc les directions de tir extrêmes possibles correspondant à un tir à charge maximale, dans le repère lié au châssis, lorsque celui-ci se trouve en position de tir sur un sol horizontal, dispositif caractérisé en ce que le calculateur incorpore des algorithmes permettant de convertir, lorsque le châssis se trouve en position de tir sur le terrain, les limites du gabarit de tir nominal de façon à déterminer un gabarit de tir transformé qui est délimité par les directions de tir extrêmes possibles dans le repère du châssis lorsque celui-ci est en position de tir sur le terrain et également de déterminer le gabarit de tir opérationnel pour le pointage qui est défini comme l'intersection géométrique du gabarit de tir nominal et du gabarit de tir transformé.

Selon un mode de réalisation, les algorithmes de conversion pourront mettre en oeuvre le calcul d'une matrice de transfert permettant de faire passer des consignes exprimées dans le repère fixe à des consignes exprimées dans le repère du châssis.

Selon un autre mode de réalisation, les algorithmes de conversion pourront mettre en oeuvre des abaques donnant différents gabarits de tir transformés associés à différentes plages d'angles de tangage et de roulis du châssis par rapport au repère fixe.

Avantageusement, le dispositif pourra incorporer une interface permettant de visualiser le contour du gabarit de tir opérationnel et éventuellement une consigne de pointage.

L'invention sera mieux comprise à la lumière de la description suivante, description faite à la lumière des dessins en annexe, dessins dans lesquels :
[Fig 1] représente une vue schématique d'un système d'arme qui est une pièce d'artillerie en configuration de mobilité sur un sol horizontal.
[Fig 2] représente une vue schématique de ce système d'arme en batterie sur un sol incliné.
[Fig 3] représente est un logigramme schématisant les différentes étapes du procédé de pointage selon l'invention.

Selon la figure 1, un système d'arme 100 qui est ici une pièce d'artillerie 100 comporte un châssis roulant 1 sur lequel une arme 2 est fixée et peut être pointée en site et en gisement.

Le système d'arme comporte ainsi un dispositif de pointage 3 comportant un moyen de navigation 3a, tel qu'une centrale inertielle 3a, qui est ici solidaire de l'arme 2. Cette centrale inertielle peut mesurer la position et les orientations de l'arme 2 dans un repère terrestre R_{T}. Le dispositif de pointage 3 comporte aussi des moyens moteurs comportant ici un vérin 3b apte à pointer l'arme 2 en site et une motorisation (non représentée) permettant le pointage en gisement relativement au châssis 1. Le pointage en gisement pourra être assuré par une motorisation faisant pivoter l'affût 6 de l'arme autour d'un axe perpendiculaire au châssis 1.

Des moyens de mesure angulaire 3c entre le châssis 1 et l'arme 2, tels que des gyromètres ou d'autres capteurs 3c, équipent également le dispositif de pointage 3 pour mesurer les angles de pointage en site et en gisement de l'arme 2 par rapport au châssis 1.

Le dispositif de pointage 3 comporte enfin un calculateur central 3d qui est relié au moyen de navigation 3a et aux moyens de mesure angulaires 3c.

Les informations angulaires collectées en temps réel par le calculateur central 3d sont exploitées et leur résultat est affiché sur une interface utilisateur 5 (écran par exemple).

Le système d'arme 100 est mis en configuration de mobilité c'est à dire non déployé et stationné sur une position sur le terrain.

On considèrera le point O positionné au niveau du centre des tourillons de l'arme 2 (tourillons non représentés) et qui correspond à la position géographique du système d'arme 100.

On définit un repère fixe R_{F} qui est centré sur le point O et dont les axes Ox,Oy,Oz sont parallèles aux axes du repère terrestre R_{T}. On définit par ailleurs un repère châssis R_{C} qui a également le point O pour centre, repère R_{C} dont l'axe OX est parallèle à l'axe longitudinal du châssis, l'axe OZ est perpendiculaire au châssis et l'axe OY (non visible sur la figure) est perpendiculaire aux axes OX et OZ.

Le châssis 1 est positionné dans le repère fixe R_{F} par des angles de tangage, roulis et cap (ou lacet). L'arme 2 est pointable en site et en gisement par rapport au châssis 1. L'axe ○δ du tube de l'arme 2 est positionné angulairement dans le repère châssis R_{C} par des angles de site et de gisement qui sont mesurés par les moyens de mesure 3c.

Le calculateur central 3d dispose en mémoire d'un gabarit nominal G_{N} qui est défini dans le repère châssis R_{C} par les consignes de pointage en site et gisement extrêmes possibles pour le système d'arme, c'est à dire les directions de tir extrêmes possibles dans le repère R_{C} lié au châssis, lorsque celui-ci se trouve en position de tir sur un sol horizontal comme à la figure 1.

Lorsque le châssis 1 est en position de tir, et lorsqu'il s'agit d'un système d'arme 100 de gros calibre, il se trouve généralement relié au sol par des moyens d'appui arrière, tels que des bêches 7. La mise en place des bêches provoque un soulèvement d'une partie arrière du châssis, conduisant à une inclinaison de l'axe OX du repère châssis R_{C} par rapport au repère fixe R_{F}. Cette inclinaison est une donnée fixe associée au système d'arme 100 considéré.

Pour simplifier, l'invention sera expliquée en référence à la figure 2 qui ne montre que les angles de pointage et les gabarits compris dans un même plan vertical P passant par l'axe 0X du repère châssis R_{C}. Il est bien entendu que les mêmes raisonnements pourront être conduits pour des angles de pointages quelconques et pour les gabarits de pointage suivant d'autres directions du repère châssis R_{C}. Le procédé qui va être décrit reste inchangé.

On a représenté à la figure 2 les axes Ox et Oz du repère fixe R_{F} ainsi que les axes OX et OZ du repère châssis R_{C}.

Le châssis 1 est positionné sur une pente (angle Δ par rapport à l'horizontale) et les bêches 7 sont déployées.

On a représenté le tube de l'arme 2 dont la direction ○δ est pointée en site avec un angle de pointage qui est noté C_{TF} dans le repère fixe et C_{TC} dans le repère châssis.

On notera que l'écart entre ces deux angles est égal à l'angle entre l'axe 0X du repère châssis R_{C} et l'axe Ox du repère fixe R_{F}.

On a représenté par le secteur G_{N} le gabarit de tir suivant le pointage en site dans le repère fixe R_{F}. On a représenté par le secteur G_{T} (gabarit transformé) la transformation de ce gabarit par la matrice permettant le passage du repère fixe R_{F} au repère châssis R_{C}. Et enfin on a noté G_{OP} le secteur qui est l'intersection des secteurs G_{N} et G_{T}.

Le procédé de pointage selon l'invention va maintenant être décrit en référence au logigramme de la figure 3.

Le bloc A correspond à la fourniture au calculateur 3d de consignes de tir C_{T}.

Le bloc B correspond à la fourniture au calculateur 3d des informations des positions angulaires du repère châssis R_{C} par rapport au repère fixe R_{F}. Ces informations sont fournies par la centrale inertielle 3a lorsque le tube de l'arme 2 est effectivement orienté à site et gisement nul, donc avec l'axe ○δ du tube 2 aligné parallèlement à l'axe OX du repère châssis R_{C}.

Le bloc C correspond au calcul des coefficients d'une matrice de transfert M permettant de faire passer des consignes exprimées dans le repère fixe R_{F} à des consignes exprimées dans le repère du châssis R_{C}.

Les coefficients de cette matrice dépendent des positions angulaires des axes du repère châssis R_{C} par rapport au repère fixe R_{F} qui sont données par la centrale inertielle.

Le bloc D correspond à une mise en mémoire temporaire de cette matrice de transfert M qui doit être utilisée ultérieurement à différents niveaux.

Le bloc E utilise les consignes de tir fournies par le bloc A pour déterminer un gabarit de tir nominal G_{N}.

Les consignes de tir incorporent comme c'est classique :
- les coordonnées de pointage c'est-à-dire la direction dans le repère fixe R_{F} de l'axe ○δ du tube 2 pour le tir souhaité ainsi que ;
- les caractéristiques du tir : type d'obus et charge propulsive à utiliser.

La détermination du gabarit de tir nominal G_{N} utilise la lecture d'abaques qui sont en mémoire dans le calculateur 3d. En effet le type de charge et de projectile déterminent l'impulsion reçue par l'arme et vont influer sur la stabilité du système d'arme 100.

L'étape F correspond à l'opération de conversion par la matrice de transfert M des limites du gabarit de tir nominal G_{N} de façon à déterminer un gabarit de tir transformé G_{T} qui est délimité par les directions de tir extrêmes possibles dans le repère du châssis R_{C} lorsque celui-ci se trouve en position de tir sur le terrain.

Il en résulte (étape G) la définition d'un gabarit de tir transformé G_{T}.

L'étape H conduite par le calculateur 3d est la détermination d'un gabarit de tir opérationnel G_{OP} pour le pointage, gabarit de tir opérationnel qui est défini comme l'intersection géométrique du gabarit de tir nominal G_{N} et du gabarit de tir transformé G_{T}.

Parallèlement, les coordonnées de pointage, qui font partie des consignes de tir fournies à l'étape A, et qui sont fournies dans le repère fixe R_{F} (consignes de tir notées C_{TF}) sont converties à l'aide de la matrice de transfert M (étape J) pour être lues dans le repère châssis R_{C} (consignes de tir notées C_{TC}).

L'étape K est la mise en mémoire temporaire de cette consigne de tir dans le repère châssis C_{TC}.

L'étape I est une étape optionnelle qui dépend du contexte opérationnel et du type de système d'arme auquel on applique le procédé selon l'invention.

On a précisé précédemment que, pour certains systèmes d'arme tels que les pièces d'artillerie, lorsque le châssis 1 est en position de tir il est soulevé et l'axe OX du repère châssis R_{C} est alors incliné par rapport au repère fixe R_{F}. Cette inclinaison est une donnée fixe associée au système d'arme 100 considéré.

Si les étapes précédentes ont été conduites sur un système d'arme 100 qui se trouve déjà ainsi ancré au sol, le calcul de la matrice de transfert M donne des coefficients de passage du repère fixe R_{F} au repère châssis R_{C} qui sont directement applicables à la conversion de la consigne de tir (C_{TF} → C_{TC}) et l'étape I est inutile.

Si par contre, pour gagner du temps, on cherche à déterminer la possibilité de réaliser une consigne de tir avant de réaliser un ancrage du système d'arme au sol, on appliquera à la consigne de tir reçue C_{TF} une seconde matrice M' dont les coefficients permettent de faire passer des consignes exprimées dans le repère fixe R_{F} à des consignes exprimées dans un repère du châssis ancré sur un sol horizontal (donc avec un châssis soulevé).

Cette étape I pourra indifféremment être positionnée entre l'étape A et l'étape J ou entre l'étape J et l'étape K.

L'étape L est un test au cours duquel on vérifie si la consigne de tir dans le repère châssis C_{TC} se trouve ou non dans le gabarit de tir opérationnel G_{OP}.

Si le résultat du test est positif (réponse o), l'étape P correspond à un affichage au niveau de l'interface Homme Machine 5 pour informer un opérateur situé à bord du système d'arme 100 de la possibilité d'atteindre le pointage demandé à partir de la position occupée par le système d'arme 100.

Cet affichage pourra être matérialisé par l'allumage d'un voyant, vert par exemple.

Si le résultat du test est négatif (réponse N), l'étape Q correspond à un affichage au niveau de l'interface Homme Machine 5 de l'impossibilité d'atteindre le pointage demandé à partir de la position occupée par le système d'arme 100.

Cet affichage pourra être matérialisé par l'allumage d'un voyant, rouge par exemple.

Dans un cas comme dans l'autre, l'interface Homme Machine 5 pourra permettre de visualiser sur un écran le contour du gabarit opérationnel G_{OP} et le positionnement de la consigne de tir C_{TC} relativement à ce gabarit opérationnel G_{OP}.

On notera que, ce calcul pouvant être réalisé avant mise en place de l'ancrage au sol, le procédé selon l'invention permet donc d'éviter une mise en batterie inutile, longue et potentiellement dangereuse.

Selon une variante de l'invention et afin d'économiser des ressources de calcul, on pourra remplacer l'étape F de calcul du gabarit de tir transformé (G_{T}) par une étape de lecture d'abaques mises en mémoire dans le calculateur 3d.

On pourra en effet associer à différentes plages de valeur des angles de tangage et de roulis du châssis par rapport au repère fixe R_{F} un nombre fini de gabarits de tir transformés G_{T} précalculés et assurant la sécurité de tir pour différentes orientations possibles du châssis par rapport à l'horizontale.

Il sera possible de découper les plages de valeurs possibles pour les angles de tangage et de roulis du châssis pour leur associer un gabarit de tir transformé G_{T}. Le caractère discret de ce choix limité sera sécurisé en optant pour les gabarits les plus restrictifs pour une plage d'angles donnée, donc pour les gabarits les plus réduits pour une plage donnée.

Les autres étapes du procédé seront conduites comme décrit précédemment. En particulier la matrice de transfert M sera mise en oeuvre pour le positionnement de la consigne de tir dans le repère châssis C_{TC}.

## Revendications

1. Procédé de pointage pour un système d'arme (100) comprenant une arme (2) solidaire d'un châssis (1), le système d'arme comportant un dispositif de pointage (3) de l'arme (2) comprenant un moyen de navigation (3a) permettant de déterminer la position et l'orientation d'un repère (R_{C}) lié au châssis (1) par rapport à un repère fixe (R_{F}), ainsi que des moyens moteurs (3b) permettant le pointage en site et en gisement de l'arme (2) et des moyens de mesure angulaire (3c) permettant de connaître les angles de pointage de l'arme par rapport au châssis, le dispositif de pointage comportant un calculateur (3d) relié aux moyens de mesure angulaire (3c) et au moyen de navigation (3a), le calculateur (3d) ayant en mémoire interne un gabarit de tir nominal (G_{N}) défini par les consignes de pointages en site et gisement extrêmes possibles pour l'arme, donc les directions de tir extrêmes possibles correspondant à un tir à charge maximale, dans le repère (R_{C}) lié au châssis (1), lorsque celui-ci se trouve en position de tir sur un sol horizontal, procédé ***caractérisé en ce que,*** lorsque le châssis (1) se trouve en position de tir sur le terrain :
- on détermine une matrice de transfert (M) permettant de faire passer des consignes exprimées dans le repère fixe (R_{F}) à des consignes exprimées dans le repère du châssis (R_{C}) ;
- on convertit les limites du gabarit de tir nominal (G_{N}) de façon à déterminer un gabarit de tir transformé (G_{T}) qui est délimité par les directions de tir extrêmes possibles dans le repère (R_{C}) du châssis lorsque celui-ci est en position de tir sur le terrain ;
- on détermine le gabarit de tir opérationnel (G_{OP}) pour le pointage qui est défini comme l'intersection géométrique du gabarit de tir nominal (G_{N}) et du gabarit de tir transformé (G_{T})

2. Procédé de pointage d'un système d'arme selon la revendication 1, procédé **caractérisé en ce que** la conversion du gabarit de tir nominal (G_{N}) en gabarit de tir transformé (G_{T}) est effectuée en lui appliquant la matrice de transfert (M) .

3. Procédé de pointage d'un système d'arme selon la revendication 1, procédé **caractérisé en ce que** la conversion du gabarit de tir nominal (G_{N}) en gabarit de tir transformé (G_{T}) est effectuée en mettant en oeuvre des abaques associées à différentes plages d'angles de tangage et de roulis du châssis (1) par rapport au repère fixe (R_{F}).

4. Procédé de pointage d'un système d'arme selon une des revendications 1 à 3, procédé **caractérisé en ce que**, après réception d'une consigne de pointage exprimée dans le repère fixe (R_{F}), on la convertit dans le repère du châssis (R_{C}) et on vérifie que la consigne ainsi convertie se positionne dans le gabarit de tir opérationnel (G_{OP}), on autorise le tir si cette condition est vérifiée et on l'interdit si cette condition n'est pas vérifiée.

5. Procédé de pointage d'un système d'arme selon la revendication 4, procédé **caractérisé en ce qu'**on fait apparaître sur une interface (5) le contour du gabarit de tir opérationnel (G_{OP}) et éventuellement la consigne de pointage.

6. Dispositif de pointage d'un système d'arme (100) comprenant une arme (2) solidaire d'un châssis (1) mettant en oeuvre le procédé de pointage selon une des revendications 1 à 5, dispositif de pointage comportant un moyen de navigation (3a) permettant de déterminer la position et l'orientation d'un repère (R_{C}) lié au châssis (1) par rapport à un repère fixe (R_{F}), ainsi que des moyens moteurs (3b) permettant le pointage en site et en gisement de l'arme (2) et des moyens de mesure angulaire (3c) permettant de connaître les angles de pointage de l'arme (2) par rapport au châssis (1), le dispositif de pointage comportant un calculateur (3d) relié aux moyens de mesure angulaire (3c) et au moyen de navigation (3a), le calculateur (3d) ayant en mémoire interne un gabarit de tir nominal (G_{N}) défini par les consignes de pointages en site et gisement extrêmes possibles pour l'arme (2), donc les directions de tir extrêmes possibles correspondant à un tir à charge maximale, dans le repère (R_{C}) lié au châssis, lorsque celui-ci se trouve en position de tir sur un sol horizontal, dispositif ***caractérisé en ce que*** le calculateur (3d) incorpore des algorithmes permettant de convertir, lorsque le châssis (1) se trouve en position de tir sur le terrain, les limites du gabarit de tir nominal (G_{N}) de façon à déterminer un gabarit de tir transformé (G_{T}) qui est délimité par les directions de tir extrêmes possibles dans le repère (R_{C}) du châssis (1) lorsque celui-ci est en position de tir sur le terrain et également de déterminer le gabarit de tir opérationnel (G_{OP}) pour le pointage qui est défini comme l'intersection géométrique du gabarit de tir nominal (G_{N}) et du gabarit de tir transformé (G_{T}).

7. Dispositif de pointage selon la revendication 6 mettant en oeuvre le procédé selon la revendication 2, **caractérisé en ce que** les algorithmes de conversion mettent en œuvre le calcul d'une matrice de transfert (M) permettant de faire passer des consignes exprimées dans le repère fixe (R_{F}) à des consignes exprimées dans le repère du châssis (R_{C}).

8. Dispositif de pointage selon la revendication 6 mettant en oeuvre le procédé selon la revendication 3, **caractérisé en ce que** les algorithmes de conversion mettent en oeuvre des abaques donnant différents gabarits de tir transformés (G_{T}) associés à différentes plages d'angles de tangage et de roulis du châssis (1) par rapport au repère fixe (R_{F}) .

9. Dispositif de pointage selon une des revendications 6 à 8, **caractérisé en ce qu'**il incorpore une interface (5) permettant de visualiser le contour du gabarit de tir opérationnel (G_{OP}) et éventuellement une consigne de pointage.

## Patentansprüche

1. - Zielverfahren für ein Waffensystem (100), das eine an einem Rahmen (1) befestigte Waffe (2) umfasst, wobei das Waffensystem eine Zielvorrichtung (3) der Waffe (2) aufweist, die ein Navigationsmittel (3a) umfasst, das erlaubt, die Position und die Ausrichtung eines mit dem Rahmen (1) verbundenen Bezugssystems (R_{C}) im Verhältnis zu einem festen Bezugssystem (R_{F}) zu bestimmen, sowie Motormittel (3b), die das Zielen der Waffe (2) in Elevations- und in Seitenpeilrichtung gestatten und Winkelmessmittel (3c), die gestatten, die Zielwinkel der Waffe im Verhältnis zum Rahmen zu kennen, wobei die Zielvorrichtung einen Rechner (3d) aufweist, der mit den Winkelmessmitteln (3c) und dem Navigationsmittel (3a) verbunden ist, wobei der Rechner (3d) im inneren Speicher eine nominale Schussvorlage (G_{N}) hat, die von den für die Waffe möglichen extremen Elevations- und Seitenpeilungs-Zielsollwerten, also den möglichen extremen Schussrichtungen, die einem Schuss mit maximaler Ladung entsprechen, im mit dem Rahmen (1) verbundenen Bezugssystem (R_{C}) definiert sind, wenn sich dieser in Schussposition auf einem horizontalen Untergrund befindet, wobei das Verfahren **dadurch gekennzeichnet ist, dass**, wenn sich der Rahmen (1) in Schussposition auf dem Terrain befindet:
- eine Transfermatrix (M) bestimmt wird, die gestattet, die im festen Bezugssystem (R_{F}) ausgerückten Sollwerte in Sollwerte zu übertragen, die im Bezugssystem des Rahmens (R_{C}) ausgedrückt sind;
- die Grenzen der nominalen Schussvorlage (G_{N}) derart konvertiert werden, dass eine transformierte Schussvorlage (G_{T}) bestimmt wird, die von den im Bezugssystem (R_{C}) des Rahmens möglichen extremen Schussrichtungen begrenzt ist, wenn dieser in Schussposition auf dem Terrain ist;
- die operative Schussvorlage (G_{OP}) für das Zielen, die als geometrische Überschneidung der nominalen Schussvorlage (G_{N}) und der transformierten Schussvorlage (G_{T}) definiert ist, bestimmt wird.

2. - Zielverfahren eines Waffensystems nach Anspruch 1, wobei das Verfahren **dadurch gekennzeichnet ist, dass** die Konvertierung der nominalen Schussvorlage (G_{N}) in transformierte Schussvorlage (G_{T}) durch Anwendung der Transfermatrix (M) auf diese durchgeführt wird.

3. - Zielverfahren eines Waffensystems nach Anspruch 1, wobei das Verfahren **dadurch gekennzeichnet ist, dass** die Konvertierung der nominalen Schussvorlage (G_{N}) in transformierte Schussvorlage (G_{T}) durch Anwendung der Diagramme durchgeführt wird, die den verschiedenen Längs- und Querneigungs-Winkelbereichen des Rahmens (1) im Verhältnis zum festen Bezugssystem (R_{F}) zugeordnet sind.

4. - Zielverfahren eines Waffensystems nach einem der Ansprüche 1 bis 3, wobei das Verfahren **dadurch gekennzeichnet ist, dass** nach Empfang eines im festen Bezugssystem (R_{F}) ausgedrückten Zielsollwerts dieser im Bezugssystem des Rahmens (R_{C}) konvertiert und überprüft wird, dass sich der derart konvertierte Sollwert in der operativen Schussvorlage (G_{OP}) positioniert, wobei der Schuss gestattet wird, wenn diese Bedingung erfüllt ist und er untersagt wird, wenn diese Bedingung nicht erfüllt ist.

5. - Zielverfahren eines Waffensystems nach Anspruch 4, wobei das Verfahren **dadurch gekennzeichnet ist, dass** auf einer Schnittstelle (5) die Kontur der operativen Schussvorlage (G_{OP}) und gegebenenfalls des Zielsollwerts angezeigt werden.

6. - Zielvorrichtung eines Waffensystems (100), das eine an einem Rahmen (1) befestigte Waffe (2) umfasst, die das Zielverfahren nach einem der Ansprüche 1 bis 5 durchführt, wobei die Zielvorrichtung ein Navigationsmittel (3a) umfasst, das erlaubt, die Position und die Ausrichtung eines mit dem Rahmen (1) verbundenen Bezugssystems (R_{C}) im Verhältnis zu einem festen Bezugssystem (R_{F}) zu bestimmen, sowie Motormittel (3b), die das Zielen der Waffe (2) in Elevations- und in Seitenpeilrichtung gestatten und Winkelmessmittel (3c), die gestatten, die Zielwinkel der Waffe (2) im Verhältnis zum Rahmen (1) zu kennen, wobei die Zielvorrichtung einen Rechner (3d) aufweist, der mit den Winkelmessmitteln (3c) und dem Navigationsmittel (3a) verbunden ist, wobei der Rechner (3d) im inneren Speicher eine nominale Schussvorlage (G_{N}) hat, die von den für die Waffe (2) möglichen extremen Elevations- und Seitenpeilungs-Zielsollwerten, also den möglichen extremen Schussrichtungen, die einem Schuss mit maximaler Ladung entsprechen, im mit dem Rahmen (1) verbundenen Bezugssystem (R_{C}) definiert sind, wenn sich dieser in Schussposition auf einem horizontalen Untergrund befindet, wobei die Vorrichtung **dadurch gekennzeichnet ist, dass** der Rechner (3d) Algorithmen enthält, die erlauben, wenn sich der Rahmen (1) in Schussposition auf dem Terrain befindet, die Grenzen der nominalen Schussvorlage (G_{N}) derart zu konvertieren, dass eine transformierte Schussvorlage (G_{T}) bestimmt wird, die von den möglichen extremen Schussrichtungen im Bezugssystem (R_{C}) des Rahmens (1) bestimmt ist, wenn dieser in Schussposition auf dem Terrain ist und ebenfalls die operative Schussvorlage (G_{OP}) für das Zielen bestimmt wird, die als geometrische Überschneidung der nominalen Schussvorlage (G_{N}) und der transformierten Schussvorlage (G_{T}) definiert ist.

7. - Zielvorrichtung nach Anspruch 6, die das Verfahren nach Anspruch 2 durchführt, **dadurch gekennzeichnet, dass** die Konvertierungsalgorithmen die Berechnung einer Transfermatrix (M) durchführen, die erlaubt, Sollwerte, die im festen Bezugssystem (R_{F}) ausgedrückt sind, in Sollwerte zu übertragen, die im Bezugssystem des Rahmens (R_{C}) ausgedrückt sind.

8. - Zielvorrichtung nach Anspruch 6, die das Verfahren nach Anspruch 3 durchführt, **dadurch gekennzeichnet, dass** die Konvertierungsalgorithmen Diagramme umsetzen, die verschiedene transformierte Schussvorlagen (G_{T}) vorgeben, die verschiedenen Längs- und Querneigungs-Winkelbereichen des Rahmens (1) im Verhältnis zum festen Bezugssystem (R_{F}) zugeordnet sind.

9. - Zielvorrichtung nach einem der Ansprüche 6 bis 8, **dadurch gekennzeichnet, dass** sie eine Schnittstelle (5) enthält, die erlaubt, die Kontur der operativen Schussvorlage (G_{OP}) und gegebenenfalls einen Zielsollwert zu visualisieren.

## Claims

1. - An aiming method for a weapon system (100) comprising a weapon (2) secured to a chassis (1), the weapon system comprising a device (3) for aiming the weapon (2), which comprises a navigation means (3a) for determining, relative to a fixed reference frame (R_{F}), the position and orientation of a reference frame (R_{C}) associated with the chassis (1), as well as motor means (3b) enabling the weapon (2) to be aimed in elevation and relative bearing and angular measurement means (3c) for determining the aiming angles of the weapon (2) relative to the chassis, the aiming device comprising a computer (3d) connected to the angular measurement means (3c) and to the navigation means (3a), the computer (3d) having in an internal memory a nominal firing profile (G_{N}) defined by extreme elevation and relative bearing aiming instructions that are possible for the weapon, therefore extreme possible directions of fire that correspond to a maximum load fire, in the reference frame (R_{C}) associated with the chassis (1), when the latter is in a firing position on a horizontal ground, the method being ***characterized in that,*** when the chassis (1) is in a firing position on a field :
- a transfer matrix (M) is determined, which makes it possible to transition from instructions expressed in the fixed reference frame (R_{F}) to instructions expressed in the reference frame (R_{C}) of the chassis;
- boundaries of the nominal firing profile (G_{N}) are converted so as to determine a transformed firing profile (G_{T}) which is delimited by the extreme directions of fire that are possible in the reference frame (R_{C}) of the chassis when it is in the firing position on the field;
- an operating firing profile (G_{OP}) is determined for the aiming, which is defined as the geometric intersection of the nominal firing profile (G_{N}) and the transformed firing profile (G_{T}).

2. - The aiming method for a weapon system according to claim 1, **characterized in that** the conversion of the nominal firing profile (G_{N}) into a transformed firing profile (G_{T}) is carried out by applying the transfer matrix (M) thereto.

3. - The aiming method for a weapon system according to claim 1, **characterized in that** the conversion of the nominal firing profile (G_{N}) into a transformed firing profile (G_{T}) is carried out by using abacuses associated with different ranges of pitch and roll angles of the chassis (1) relative to the fixed reference frame (R_{F}).

4. - The aiming method for a weapon system according to any one of claims 1 to 3, **characterized in that**, after receiving an aiming instruction expressed in the fixed reference frame (R_{F}), it is converted into the reference frame (R_{C}) of the chassis and it is checked that the thus-converted instruction is within the operating firing profile (G_{OP}), wherein firing is authorized if this condition is verified and firing is prohibited if this condition is not verified.

5. - The aiming method for a weapon system according to claim 4, **characterized in that** an outline of the operating firing profile (G_{OP}) and optionally the aiming instruction are displayed on an interface (5).

6. - A device (3) for aiming a weapon system (100) that comprises a weapon (2) secured to a chassis (1), implementing the aiming method according to any one of claims 1 to 5, the aiming device comprising a navigation means (3a) for determining, relative to a fixed reference frame (R_{F}), the position and orientation of a reference frame (R_{C}) associated with the chassis (1), as well as motor means (3b) enabling the weapon (2) to be aimed in elevation and relative bearing and angular measurement means (3c) for determining the aiming angles of the weapon (2) relative to the chassis (1), the aiming device comprising a computer (3d) connected to the angular measurement means (3c) and to the navigation means (3a), the computer (3d) having in an internal memory a nominal firing profile (G_{N}) defined by extreme elevation and relative bearing aiming instructions that are possible for the weapon (2), therefore extreme possible directions of fire that correspond to a maximum load fire, in the reference frame (R_{C}) associated with the chassis, when it is in a firing position on a horizontal ground, the device being ***characterized in that*** the computer (3d) incorporates algorithms for converting, when the chassis (1) is in the firing position on the field, boundaries of the nominal firing profile (G_{N}) so as to determine a transformed firing profile (G_{T}) which is delimited by the extreme directions of fire that are possible in the reference frame (R_{C}) of the chassis (1) when it is in the firing position on the field and also to determine an operating firing profile (G_{OP}) for aiming, which is defined as the geometric intersection of the nominal firing profile (G_{N}) and the transformed firing profile (G_{T}).

7. - The aiming device according to claim 6, implementing the method according to claim 2, **characterized in that** the conversion algorithms implement computing of a transfer matrix (M) making it possible to transition from instructions expressed in the fixed reference frame (R_{F}) to instructions expressed in the reference frame (R_{C}) of the chassis.

8. - The aiming device according to claim 6 implementing the method according to claim 3, **characterized in that** the conversion algorithms implement abacuses giving different transformed firing profiles (G_{T}) associated with different ranges of pitch and roll angles of the chassis (1) relative to the fixed reference frame (R_{F}).

9. - The aiming device according to any one of claims 6 to 8, **characterized in that** it incorporates an interface (5) for displaying an outline of the operating firing profile (G_{OP}) and optionally an aiming instruction.
